# EUROPÄISCHE PATENTSCHRIFT

(11) **EP 0 708 606 B1**
(45) Veröffentlichungstag und Bekanntmachung des Hinweises auf die Patenterteilung: **03.12.1997**
(21) Anmeldenummer: 94924747.2
(22) Anmeldetag: 13.07.1994
(51) Int. Cl.: A43B 17/12

(54) **EINLEGESOHLE FÜR SCHUHE**
INSERT SOLE FOR SHOES
SEMELLE INSERABLE POUR CHAUSSURES

(30) Priorität: 13.07.1993 DE 4323399
(43) Veröffentlichungstag der Anmeldung: 01.05.1996
(73) Patentinhaber: HECHLER, Peter, D-64397 Modautal (DE)
(72) Erfinder: HECHLER, Peter, D-64397 Modautal (DE)
(74) Vertreter: Katscher, Helmut, Dipl.-Ing.
(86) Internationale Anmeldenummer: EP9402286
(87) Internationale Veröffentlichungsnummer: WO9502341

(56) Entgegenhaltungen:
- DE-U- 9 105 615
- DE-U- 9 111 752
- DE-U- 9 211 560

## Beschreibung

Die Erfindung betrifft eine Einlegesohle für Schuhe nach dem Oberbegriff des Anspruchs 1.

Einlegesohlen für Schuhe sollen unterschiedlichen, teilweise einander widersprechenden, Anforderungen gerecht werden. So erwartet der Benutzer unter anderem, daß sich der Tragekomfort der damit ausgerüsteten Schuhe verbessert. Außerdem sollen Einlegesohlen wenig auftragen, damit bei der Wahl der Schuhgröße und Innengestaltung des Schuhs nicht schon auf die mögliche Verwendung einer Einlegesohle Rücksicht genommen werden muß. Schließlich sollen sie zumindest im Ballen- und Zehenbereich flexibel sein.

Eine der Grundanforderungen an Einlegesohlen betrifft die feuchtigkeitsregulierende Wirkung im Schuh. So soll die während des Tragens vom Fuß abgegebene Körperfeuchtigkeit aufgenommen und nach dem Ablegen des Schuhs wieder an die Umgebung abgegeben werden. Die bisher verwendeten Werkstoffe mit schlechter Wärmeleitung, also mit isolierenden Eigenschaften, sind zwar dazu in der Lage. Sie erreichen die angestrebten Wirkungen allerdings nur mit einer gewissen Materialstärke, so daß der für die Verwendung der Einlegesohle bestimmte Schuh mit Rücksicht darauf oft von vorneherein größer gewählt werden muß. Dies mag für Sonderfälle, wie Arbeitsschuhe oder Gummistiefel, akzeptabel sein, für Straßenschuhe wird dies als nachteilig empfunden. Außerdem neigen Sie zur Faltenbildung.

Es sind daher bereits Einlegesohlen für Schuhe vorgeschlagen worden, bei denen eine dünne Lage eines Holzwerkstoffs die Decksohle darstellt, die in Verbindung mit anderen Werkstoffen eine gebrauchstüchtige Konstruktion ergibt.

So ist aus der DE-GM 91 05 615 eine Einlegesohle für Schuhe bekannt, die aus mehreren miteinander verbundenen Lagen besteht, wobei die obere und die untere Lage aus einem dünnen Holzblatt besteht und eine Zwischenlage aus Leder oder Textilmaterial vorgesehen ist. Mit diesem Sohlenaufbau wird die Tatsache genutzt, daS Holz auch in sehr dünner Ausführung eine gute Isolation bewirkt, selbst dann, wenn es feucht geworden ist. Durch die Zwischenlage aus einem reißfesten, elastischen Werkstoff ergibt sich eine ausreichende Festigkeit der Einlegesohle gegen Einreißen, eine verbesserte Isolationswirkung und eine ausreichende Verformbarkeit. Bei dem einzigen Ausführungsbeispiel verläuft die Faserrichtung in den beiden aus Holz bestehenden Decklagen angenähert in Längsrichtung der Sohle, wodurch eine gute Flexibilität in Querrichtung erreicht wird, während die erforderliche Biegsamkeit in Längsrichtung durch die elastische Verformbarkeit der Holzfasern entsteht.

Aus der DE-GM 91 11 752 ist weiter eine Einlegesohle für Schuhe bekannt, bei der sich die Faserrichtung in der unteren Decklage quer zur Längsrichtung der Einlegesohle erstreckt.

Die bekannten Einlegesohlen sind wegen ihres Aufbaus unter Verwendung von wenigstens zwei dünnen Holzblättern für die obere und die untere Decklage in manchen Fällen nicht ausreichend flexibel, wodurch sich Einschränkungen im Tragekomfort ergeben können.

Der Erfindung liegt daher die Aufgabe zugrunde, eine Einlegesohle für Schuhe anzugeben, die zur Erzielung eines angenehmem Tragegefühls hochflexibel ist und eine lange Lebensdauer und auch in feuchter Umgebung eine gute Wärmeisolation aufweist.

Die Lösung dieser Aufgabe erfolgt mit den im kennzeichnenden Teil des Anspruchs 1 angegebenen Maßnahmen.

Die erfindungsgemäße Einlegesohle für Schuhe aus mehreren miteinander verbundenen Lagen aus Holz und Textilmaterial, wobei die Decklage aus einem dünnen Holzblatt besteht, die Faserrichtung der oberen Decklage in Längsrichtung der Einlegesohle verläuft und die Zwischenlage aus textilem Werkstoff besteht, ist im einzelnen dadurch gekennzeichnet, daß die untere Decklage aus textilem Werkstoff besteht und die Faserrichtung der tragenden Fasern der Zwischenlage im wesentlichen quer zur Längsrichtung der Einlegesohle verläuft. Durch die erfindungsgemäßen Maßnahmen ergibt sich der Vorteil einer hohen Flexibilität in jeder Achsenrichtung. Ferner ist vorteilhaft, daß die Formstabilität der Einlegesohle auch bei längerer Einwirkung von Feuchtigkeit erhalten bleibt. Es entsteht ein Aufbau mit abwechselnd gekreuzten Faserverläufen und hoher Festigkeit.

Vorteilhafte Weiterbildungen und Ausgestaltungen der Erfindung ergeben sich aus den Unteransprüchen.

Eine andere Weiterbildung der Erfindung besteht darin, daß die Zwischenlage aus einem Gewebe in Leinenbindung besteht. Dieser Gewebeaufbau verbindet in vorteilhafter Weise große Festigkeit und ausreichende Durchlässigkeit für den Kleber oder Leim.

Gemäß einer anderen Weiterbildung der Erfindung besteht das Gewebe der Zwischenlage aus fest gezwirnten Fäden aus unbehandelter Baumwolle. Dadurch wird in vorteilhafter Weise die Grundfestigkeit des Zwischenlage-Gewebes weiter verbessert.

Eine weitere vorteilhafte Ausgestaltung sieht vor, daß Holz mit einem hohen Gehalt an ätherischen Ölen für die obere Decklage verwendet wird Dies sichert eine besonders gute Widerstandsfähigkeit gegen Fußschweiß und verlängert die Gebrauchsdauer der Einlegesohle.

Vorteilhaft besteht die obere Decklage aus Zedernholz. Dieses Holz ist besonders reich an ätherischen Ölen und daher geruchhemmend und außerdem desinfizierend.

Ein Ausführungsbeispiel der Erfindung ist in der Zeichnung dargestellt und in der nachfolgenden Beschreibung näher erläutert.

Die dargestellte Einlegesohle besteht aus einer oberen Decklage 1 aus einem dünnen Holzblatt, einer Zwischenlage 2 aus einem Textilgewebe und aus einer unteren Decklage 3, die ebenfalls aus einem textilen Werkstoff besteht. Alle drei Lagen sind im Endzustand der Einlegesohle miteinander verklebt. Die obere Decklage 1 erstreckt sich, wie die übrigen Einzellagen der Einlegesohle auch, über die gesamte Länge der Einlegesohle und die Faserrichtung des verwendeten Holzblatts verläuft in Richtung der Längsachse von der Spitze bis zur Ferse. Die Zwischenlage 2 besteht zweckmäßig aus einem dünnen, aber wenig dehnbaren Gewebe in Leinenbindung, das so geschnitten ist, daß zumindest die quer zur Sohlenlängsrichtung verlaufenden Fäden die gewünschte hohe Festigkeit aufweisen. Außerdem soll die Zwischenlage 2 für den verwendeten Leim oder Klebstoff genügend durchlässig sein, damit ein einseitiger flächiger Leimauftrag, beispielsweise auf die Unterseite der oberen Deckschicht 1 aus Holz, bereits zu einer vollständigen Verklebung aller Lagen der Einlegesohle führt. Schließlich soll das Gewebe der Zwischenlage 2 eine gute Affinität zu dem verwendeten Leim oder Kleber aufweisen, damit die Klebung genügend widerstandsfähig und dauerhaft ausfällt. Hier hat sich unbehandelte Baumwolle bestens bewährt. Die untere Deckschicht 3 besteht aus einem ausreichend dicken Gewebe in einer anderen Bindung, z. B. Köperbindung, so daß infolge der quer zur Hauptrichtung verlaufenden tragenden Fasern der Zwischenlage 2 ein abgesperrtes Werkstück entsteht, dessen Widerstandsfähigkeit gegen mechanische Beanspruchung bei gleichzeitiger Flexibilität in Querrichtung erheblich ist. Ähnliche Eigenschaften wie Holz beim Quellen und Trocknen der unteren Deckschicht 3 unterdrücken den Verzug der Einlegesohle in Querrichtung.

In den vorderen Teil der Einlegesohle sind in der dargestellten Ausführungsform im zentralen Bereich des Ballens zur Verbesserung der Ventilation in bekannter Weise rasterartig angeordnete, durch alle Lagen hindurchgehende Löcher 4 eingebracht. Bei einer ausgeführten Einlegesohle weisen diese Löcher einen Durchmesser von ca. 2 mm auf.

## Patentansprüche

1. Einlegesohle für Schuhe aus mehreren miteinander verbundenen Lagen aus Holz und Textilmaterial, wobei die obere Decklage (1) aus einem dünnen Holzblatt besteht und die Faserrichtung der oberen Decklage (1) in Längsrichtung der Einlegesohle verläuft und die Zwischenlage (2) aus textilem Werkstoff besteht, dadurch gekennzeichnet, daß die untere Decklage (3) aus textilem Werkstoff besteht und die Faserrichtung der tragenden Fasern der Zwischenlage (2) im wesentlichen quer zur Längsrichtung der Einlegesohle verläuft.

2. Einlegesohle nach Anspruch 1, dadurch gekennzeichnet, daß die Zwischenlage (2) aus einem Gewebe in Leinenbindung besteht.

3. Einlegesohle nach Anspruch 1 oder 2, dadurch gekennzeichnet, daß das Gewebe der Zwischenlage (2) aus fest gezwirnten Fäden aus unbehandelter Baumwolle besteht.

4. Einlegesohle nach einem oder mehreren der vorhergehenden Ansprüche, gekennzeichnet durch die Verwendung eines Holzes mit einem hohen Gehalt an ätherischen Ölen für die obere Decklage (1).

5. Einlegesohle nach Anspruch 4, dadurch gekennzeichnet, daß die obere Decklage (1) aus Zedernholz besteht.

## Claims

1. Insert sole for shoes made from several interconnected layers of wood and textile, where the top layer (1) is made from a thin sheet of wood and the grain of the top layer (1) runs in the longitudinal direction of the insert sole and the intermediate layer (2) comprises a textile material, characterised in that the bottom layer (3) comprises textile material and the direction of the supporting fibres of the intermediate layer (2) essentially run across the longitudinal direction of the insert sole.

2. Insert sole according to Claim 1, characterised in that the intermediate layer (2) comprises a linen weave fabric.

3. Insert sole according to Claim 1 or Claim 2, characterised in that the fabric of the intermediate layer (2) comprises tightly twisted threads of natural cotton.

4. Insert sole according to one or more of the above claims, characterised by the use of a wood having a high content of essential oils for the top layer (1).

5. Insert sole according to Claim 4, characterised in that the top layer (1) is made from cedar wood.

## Revendications

1. Semelle intérieure pour chaussure, constituée de plusieurs couches, liées les unes aux autres, de bois et matière textile, semelle dans laquelle la couche supérieure (1) est constituée d'une mince lame de bois et la direction des fibres de la couche supérieure (1) s'étend dans la direction longitudinale de la semelle intérieure, et la couche intermédiaire (2) est constituée d'une matière textile, caractérisée en ce que la couche inférieure (3) est constituée d'une matière textile et la direction des fibres de support de la couche intermédiaire (2) s'étend en substance transversalement à la direction longitudinale de la semelle intérieure.

2. Semelle intérieure selon la revendication 1, caractérisée en ce que la couche intermédiaire (2) est constituée d'un tissu en armure de lin.

3. Semelle intérieure selon la revendication 1 ou 2, caractérisée en ce que le tissu de la couche intermédiaire (2) est constitué de fils retordus en coton non traité.

4. Semelle intérieure selon une ou plusieurs des revendications précédentes, caractérisée par l'utilisation d'un bois ayant une teneur élevée en huiles essentielles pour la couche supérieure (1).

5. Semelle intérieure selon la revendication 4, caractérisée en ce que la couche supérieure (1) est constituée de bois de cèdre.
